# EUROPÄISCHE PATENTSCHRIFT

(11) **EP 0 625 015 B1**
(45) Veröffentlichungstag und Bekanntmachung des Hinweises auf die Patenterteilung: **17.07.1996**
(21) Anmeldenummer: 93902044.2
(22) Anmeldetag: 20.01.1993
(51) Int. Cl.: A43C 11/20, A43C 11/16

(54) **SCHUH MIT EINEM ZENTRALVERSCHLUSS**
SHOE WITH CENTRAL CLOSURE
CHAUSSURE A FERMETURE CENTRALISEE

(30) Priorität: 28.01.1992 DE 9200982 U
(43) Veröffentlichungstag der Anmeldung: 23.11.1994
(73) Patentinhaber: PUMA Aktiengesellschaft Rudolf Dassler Sport, 91074 Herzogenaurach (DE)
(72) Erfinder: SUSSMANN, Reinhold, D-8533 Scheinfeld (DE)
(74) Vertreter: Hufnagel, Walter, Dipl.-Ing., Dipl.-Wirtsch.-Ing.
(86) Internationale Anmeldenummer: DE9300055
(87) Internationale Veröffentlichungsnummer: WO9314663

(56) Entgegenhaltungen:
- EP-A- 0 056 953
- EP-A- 0 166 961
- EP-A- 0 297 342
- FR-A- 2 635 096
- S. HILDEBRAND 'Feinmechanische Bauelemente' 1967 , VEB PUBLISHER TECHNIK , BERLIN

## Beschreibung

Die vorliegende Erfindung bezieht sich auf einen Schuh mit einem Zentralverschluß gemäß dem Oberbegriff des Anspruchs 1.

Ein derartiger Schuh ist aus der EP-A1-0 166 961 bekannt. Der Zentralverschluß besteht dort aus einer an der Rückseite eines Hochschaftschuhes, nämlich eines Schischuhes, angebrachten, senkrecht verlaufenden und die erste Spanneinrichtung bildenden Achse. Mit der Achse ist das eine Spannelement durch Hindurchziehen durch einen Schlitz derselben gekuppelt. Als Einstellglied ist auf der Achse ein Klinkenzahnrad angebracht, das über einen seitlich schwenkbaren Klinkenhebel drehbar ist. Unterhalb des Klinkenzahnrads ist als zweite Spanneinrichtung ein mit einem zweiten Spannelement gekuppelter Stellblock mit einer integrierten drehbaren, jedoch unverschiebbar gehaltenen Gewindehülse auf einem Gewindeabschnitt der Achse in Achsrichtung verstellbar geführt. Bei Betätigung des Klinkenhebels wird die Achse in Schließrichtung gedreht, wobei zugleich der Stellblock in Schließrichtung nach oben bewegt wird. Über ein an der Gewindehülse angebrachtes Zahnritzel kann der Stellblock über diese mit einer Einstellspindel unabhängig von der Achsdrehung in der Höhe verstellt werden. Durch Entrasten des Klinkenzahnrades können beide Spanneinrichtungen gleichzeitig in Öffnungsrichtung bewegt werden. Ein derart ausgestalteter Zentralverschluß besitzt eine große Länge in Achsrichtung und kann daher nicht an anderen Schuhteilen als an der Rückseite eines Hochschaftschuhes, insbesondere nicht an Halbschuhen,angebracht werden. Außerdem ist die Bewegungsmöglichkeit des Stellblockes auf die geringe Gewindelänge der Achse beschränkt und deshalb nur zur Feineinstellung geeignet.

Ein flacher, auf dem Rist eines Schuhes angebrachter Zentralverschluß mit zwei Spanneinrichtungen und zwei Spannelementen ist aus der EP-A2-0 297 342 bekannt. Dort sind über ein Zahnritzel zwei mit je einer Seilscheibe versehene Zahnräder antreibbar. Das Ende des einen Spannelements ist mit der einen Seilscheibe fest verbunden, wogegen das andere Ende über einen auf einer Gewindespindel verstellbaren Stellblock geführt und am Schaft befestigt ist. Dieses Spannelement kann daher entsprechend der Länge der Gewindespindel unabhängig vom anderen Spannelement feinjustiert werden. Eine gleichzeitige Bewegung der beiden Spanneinrichtungen in Öffnungsrichtung ist durch in axialer Richtung zur Drehachse wirkende Entrastmittel möglich. Mit diesem Zentralverschluß ist also die Feineinstellung des einen Spannelements gegenüber dem anderen Spannelement möglich.

Weiterhin ist aus dem DE-U-90 16 325 ein Zentralverschluß mit einer einzigen Spanneinrichtung bekannt, an der zwei Spannelemente befestigt sein können. Die beiden Spannelemente sind jedoch nicht unabhängig voneinander verstellbar.

Schließlich ist aus der FR-A-2 635 096 ein über einen Drehknopf betätigbarer Zentralverschluß für nur ein Spannelement bekannt. Die Seilscheibe ist mit radial nach außen stehenden Rastnocken versehen, die beim Drehen des Drehknopfes in Öffnungsrichtung einen Rasthebel in Entraststellung bewegen. Der Entrasthebel gibt dabei ein mit dem Drehknopf gekuppeltes Rastrad frei, so daß der Drehknopf in Öffnungsrichtung drehbar ist. Es ist weder eine zweite Spanneinrichtung noch ein zweites Spannelement vorgesehen.

Bei Verwendung eines Zentralverschlusses für einen Schuh mit einem hohen Schaft tritt das Problem auf, daß je nach der Fuß- bzw. Beingestaltung des Benutzers und je nach den verwendeten Strümpfen und/oder eventueller Beinkleider, die gegebenenfalls noch in den Schuhschaft reichen, im Vorderfuß- bzw. im Ristbereich andere Schließwege gegeben sind als im Bereich des hohen Schaftes oder in anderen Schuhbereichen. Außerdem muß der hohe Schaft in der Regel weiter geöffnet werden können als der Schuh im Vorderfuß- bzw. im Ristbereich, um einen bequemen Ein- und Ausstieg zu gewährleisten.

Mit einem Zentralverschluß der aus der EP-A1-0 166 961 sowie aus der EP-A2-0 297 342 bekannten Art ist eine unterschiedliche Einstellung der beiden Spannelemente zwar möglich, jedoch jeweils auf den geringen Hub des Stellblockes beschränkt.

Mit der vorliegenden Erfindung soll daher die Aufgabe gelöst werden, einen Zentralverschluß der eingangs erwähnten Art derart zu gestalten, daß auch bei sehr unterschiedlich großen Schließwegen der zur Anwendung gelangenden Spannelemente ein einwandfreier Verschluß der Schuhschaftteile sowohl über dem Rist als auch im Schaftbereich im Anschluß an den Rist oder in anderen Schaftbereichen möglich ist.

Gelöst wird diese Aufgabe durch die im Kennzeichen des Anspruches 1 angegebenen Merkmale.

Durch die Verwendung der beiden sowohl voneinander unabhängig als auch gemeinsam betätigbaren Spanneinrichtungen des Zentralverschlusses und der Möglichkeit der gleichzeitigen Öffnung bzw. Entspannung derselben ist eine individuelle Einstellmöglichkeit und damit eine Optimierung der Wirkung des zentralen Schuhverschlusses gewährleistet. Der Zentralverschluß kann an unterschiedlichen Stellen eines Schuhes, auch an einem Kalbschuh, mit gleich gutem oder annähernd gleich gutem Erfolg angewendet werden und ist somit unabhängig von der Hochschaftausführung eines Schuhes, obwohl er dafür besonders geeignet ist.

Weitere vorteilhafte Einzelheiten der Erfindung sind in den Unteransprüchen angegeben und werden nachfolgend anhand der in der Zeichnung veranschaulichten Ausführungsbeispiele näher beschrieben.

Es zeigen:
- Fig. 1: einen Schuh mit einem bis über die Knöchel reichenden Schaft in perspektivischer Ansicht,
- Figur 2: den erfindungsgemäß ausgebildeten Zentralverschluß des Schuhes gemäß Figur 1, teilweise im Schnitt,
- Figur 3: eine Prinzipskizze der Spannelementführung bei einem Schuh gemäß Figur 1,
- Figur 4: den Zentralverschluß gemäß Figur 2 von der Seite gesehen, gemäß dem Schnitt I-I der Figur 7,
- Figur 5: eine Draufsicht auf die Wandung des Gehäuseteils des Zentralverschlusses, teilweise im Schnitt,
- Figur 6: einen Ausschnitt der Wandung des Gehäusteils mit einer freigeschnittenen Rasteinrichtung in einer Seitenansicht,
- Figur 7: eine Bodenansicht des Gehäuseteils des Zentralverschlusses,
- Figur 8: eine Seitenansicht der unteren, als Seilscheibe ausgebildeten Spanneinrichtung,
- Figur 9: die Draufsicht auf die Seilscheibe der Fig.8,
- Figur 9a: einen vergrößerten Ausschnitt der Fig. 9,
- Figur 10: eine Ansicht gemäß dem Schnitt II-II der Figur 9,
- Figur 11: eine Seitenansicht der oberen, als Seilscheibe ausgebildeten Spanneinrichtung,
- Figur 12: eine Unteransicht der in Figur 11 dargestellten Seilscheibe und
- Figur 13: eine Draufsicht auf die in Figur 11 dargestellte Seilscheibe.

In Figur 1 ist mit 1 ein Zentralverschluß bezeichnet, der an einem Schuh 2, insbesondere an einem Sport-, Freizeit- oder Rehabilitationsschuh, im Gelenkbereich 3 angeordnet ist. Bei dem dargestellten Schuh handelt es sich um einen Hochschaft-Schuh, wie er beispielsweise für Basketball, Hallenhandball, Baseball oder dergleichen üblicherweise verwendet wird. Der Schaft 4 kann auch noch höher ausgebildet sein als zeichnerisch dargestellt.

Unterhalb des Zentralverschlusses 1 beginnt eine vorzugsweise aus hartelastischem Material bestehende Ristabdeckung 5, die sich bis in den Bereich 6 der Zehengrundgelenke erstrecken kann. Gegebenenfalls ist die Ristabdeckung 5 im Bereich 6 weicher ausgebildet, indem dort weicheres Material verwendet wird oder/und es sind dort Querfugen 7 vorgesehen, um eine elastische Biegung in dem Bereich 6 zu ermöglichen.

Dem Zentralverschluß 1 sind zwei Spannelemente 8 und 9 zugeordnet, die gemäß der vorliegenden Erfindung entweder einzeln oder über Kupplungsmittel auch gemeinsam in Schließ- und Öffnungsrichtung betätigbar sind. Hierzu sind im Zentralverschluß 1 zwei unabhängig voneinander betätigbare Spanneinrichtungen 10 und 11 vorgesehen, wie anhand des teilweise im Schnitt dargestellten Zentralverschlusses 1 der Figur 2 ersichtlich ist. Diese Spanneinrichtungen sind beim dargestellten Ausführungsbeispiel als Seilscheiben 10 bzw. 11 ausgebildet. Mit jeder Seilscheibe 10 bzw. 11 ist ein Spannelement 8 bzw. 9 fest verbunden. Die obere Seilscheibe 10 ist mit dem Spannelement 9 verbunden, das sich nach unten und nach vorn in den Vorderfußbereich über den Rist erstreckt und über geeignete Umlenkmittel an den seitlichen Schaftteilen 12, 13 angreifen. Über diese Spanneinrichtung 10 kann daher der Schuh 2 über dem Rist verschlossen bzw. gespannt werden.

An der koaxial zur Seilscheibe 10 und unterhalb derselben angebrachten Seilscheibe 11 ist das Spannelement 8 befestigt, das sich im Gelenkbereich 3 oder oberhalb zu den Schließteilen 14, 15 des Hochschaftes 16 nach hinten erstreckt. Hierdurch kann der Hochschaft 16 im Knöchelbereich oder darüber geschlossen werden.

Die Figur 3 zeigt schematisch die vorgenannten Schließbereiche. Im Bereich 17 des Ristes erfolgt das Schließen bzw. Öffnen über das Spannelement 9 und im Bereich 18 des Hochschaftes 16 über das Spannelement 8. Zum Spannen sind jeweils an den Schuh- oder Schaftteilen geeignete Umlenkelemente 19 vorgesehen, wie in Figur 3 gestrichelt angedeutet ist. Bei der gezeigten Anordnung kreuzt sich das Spannelement 9 über dem Rist einmal, beispielsweise in Führungen der Ristabdeckung 5.

Es ist jedoch auch eine kreuzungsfreie Verspannung des Spannelements 9 möglich, indem an der Ristabdeckung 5 geeignete, gestrichelt angedeutete Umlenkelemente 20 vorgesehen werden.

Um ein Zusammenziehen von Vorderschuhteil und Hochschaft 16 im Gelenkbereich 3 zu verhindern und damit die Beweglichkeit desselben nicht einzuschränken, sind die Abschnitte 21 des Spannelements 9 in diesem Bereich in nicht oder kaum zusammenziehbaren bzw. zusammenschiebbaren Führungen 22 geführt. Diese Führungen 22 sind in der Figur 3 gestrichelt angedeutet und in Figur 1 als relativ starre Röhrchen ausgebildet. Beispielsweise können die Führungen 22 aus einem zu einem Rohr gewendelten Draht bestehen, wie beispielsweise bei Bowdenzügen üblich. Es können aber auch geeignete Metall- oder Kunststoffrohre oder dergleichen verwendet werden, oder sie können in die Ristabdeckung 5 oder in ein anderes Element eingebaut oder in diesem vorgesehen sein.

Um einen Schuh mit nur wenig über dessen Oberfläche überstehenden Elementen zu erhalten, ist der Zentralverschluß vorteilhaft mit flachen Scheiben als Spanneinrichtungen ausgebildet. Derartige Ausführungen sind in den Figuren 4 bis 13 im einzelnen dargestellt und werden nachfolgend entsprechend beschrieben.

Die Figur 4 zeigt diesen Zentralverschluß 1 von der Seite gemäß dem Schnitt I-I der Figur 7, wobei in der linken Zeichnungshälfte die Seilscheiben im Schnitt dargestellt sind und in der rechten Zeichnungshälfte lediglich die Gehäusewandung 23 des Zentralverschlusses 1 geschnitten dargestellt ist.

Die im wesentlichen dosenförmige Gehäusewandung 23 mit dem Bodenteil 24 besitzt eine Zentral- oder Rotationsachse 25. An der Gehäusewandung 23 sind nach unten radial nach innen und schräg aufwärts gerichtete, federnde Laschen 26 angebracht. In dem Gehäuse sind übereinander eine axial verschiebbare Druckscheibe 27, eine axial verschiebbare und drehbar gelagerte Seilscheibe 11 und eine drehbar und gegebenenfalls axial verschiebbar gelagerte Seilscheibe 10 untergebracht. Die Druckscheibe 27 kann aus Platzgründen eventuell auch entfallen.

Auf der Seilscheibe 10 ist ein scheibenförmiger Drehgriff 28 (gestrichelt angedeutet) vorgesehen und mit dieser starr gekoppelt. Der Drehgriff 28 hintergreift eine umlaufende Rastkante 29 und hält die Anordnung entgegen der Federkraft der federnden Laschen 26 in der gezeigten Lage.

Die Seilscheiben 10, 11 sind über einseitig in Spannrichtung greifende Kupplungsmittel miteinander entrastbar gekuppelt. Die Kupplungsmittel bestehen hier aus je einem Zahnkranz 30 bzw. 31 mit gleichartiger und gegengleicher Verzahnung. Die Kupplungsmittel sind so ausgebildet, daß bei Betätigung des Drehgriffs 28 und damit der Seilscheibe 10 in Schließrichtung - beim Ausführungsbeispiel in der Draufsicht im Uhrzeigersinn - die untere Seilscheibe 11 mitgedreht wird. Hierbei kommen jeweils steile Zahnflanken 32 bzw. 33 miteinander in Eingriff. Die jeweils anderen Zahnflanken 34 bzw. 35 verlaufen zum Zahngrund 36 jeweils relativ flach.

Die untere Seilscheibe 11 besitzt einen zweiten Zahnkranz 37 mit vorzugsweise radial abstehender Verzahnung. Diese ist gleichartig zu der Verzahnung des ersten Zahnkranzes 31 ausgebildet und kann mit Rastzinken 38 verrasten, die federnd auslenkbar an der Gehäusewandung 23 vorgesehen sind. Die Gehäusewandung 23 besteht vorzugsweise aus einem elastisch federnden Material, so daß die Rastzinkenfeder 39 aus diesem Material geformt, insbesondere freigeschnitten sein kann, wie in Figur 6 dargestellt ist. Der Zahnkranz 37 und die Rastzinken 38 sind so breit und derart zueinander angeordnet und der Axialhub 40 der unteren Seilscheibe 11 entgegen der Federkraft der Laschen 26 so groß bemessen, daß bei ausreichender Axialverschiebung der Seilscheibe 11 nach unten der Zahnkranz 37 außer Eingriff mit den Rastzinken 38 kommt. Hierdurch ist die Entrastung der Seilscheibe 11 möglich.

Zum Aufwickeln und Abspulen der Spannelemente 8 bzw. 9 sind die Seilscheiben 10,11 am Umfang 41 derselben mit jeweils einer Seilführungsnut 42 bzw. 43 versehen. Die Befestigung der Spannelemente 8, 9 erfolgt durch Ein- oder Durchführen in Pfeilrichtung P derselben in eine zum Mittelpunkt 44 (Fig.9 a) bzw. zur Zentralachse 25 (Fig. 4) seitlich versetzt angebrachte Bohrung 45 (Fig. 9, 10), die jeweils in die Seilführungsnut 42 bzw. 43 mündet. Die Klemmung kann durch Verformung der Bohrungswand 46 erfolgen.

Die Wirkungsweise des Zentralverschlusses 1 beim Schließen des Schuhes 2 aus dem geöffneten Zustand ist folgende:
Die Seilscheiben 10, 11 befinden sich in der in Fig. 4 dargestellten Lage. Wird jetzt die obere Seilscheibe 10 durch Drehen des Drehgriffes 28 im Uhrzeigersinn gedreht, so ist die untere Seilscheibe 11 über die Zahnkränze 30, 31 kraft- bzw. formschlüssig angekuppelt und wird mitgedreht. Dabei überspringen die Rastzinken 38 die Zähne des zweiten Zahnkranzes 37 der unteren Seilscheibe 11 und verrasten diese in der letzten Drehstellung. Es werden folglich beide Spannelemente 8 und 9 gespannt. Der Schuh 2 wird dabei über dem Rist und im oberen Schaftbereich geschlossen bzw. in eine Teilschließstellung gebracht.

Wenn die gewünschte Schließlage im Vorderfußbereich, also über dem Rist, erreicht ist, ist in der Regel der Hochschaft 16 noch nicht geschlossen, da dessen Schließweg deutlich. größer ist. Um auch hier den gewünschten Schließeffekt zu erzeugen, muß die untere Seilscheibe 11 weiter in Schließrichtung gedreht und das obere Spannelement 8 gespannt werden, ohne daß die obere Seilscheibe 10 weiter in Schließrichtung gedreht wird. Dies geschieht durch Entkopplung der beiden Seilscheiben 10, 11. Hierzu wird die obere Seilscheibe 10 über den Drehgriff 28 entgegen dem Uhrzeigersinn, also in Öffnungsrichtung, gedreht. Dabei bleibt die untere Seilscheibe 11 in ihrer Drehstellung, da sie durch die Rastzinken 38 verrastet ist.

Beim Zurückdrehen kommen die steilen Flanken 32, 33 der Zahnkränze 30, 31 außer Eingriff und die flachen Zahnflanken 34, 35 gleiten aufeinander. Dadurch wird die untere Seilscheibe 11 axial entgegen der Kraft der federnden Laschen 26 nach unten gedrückt, bis die Zahnspitzen 47 des Zahnkranzes 30 die Zahnspitzen 48 des Zahnkranzes 31 (Fig. 8 und 11) überspringen und in die jeweils folgende Zahnnut rasten. Dabei wird jedoch die Rastung zwischen den Rastzinken 38 und dem Zahnkranz 37 noch nicht aufgehoben, sondern nur die Eingriffslänge verringert. Durch nachfolgendes Drehen des Drehgriffs 28 in Schließrichtung werden wieder beide Seilscheiben 10, 11 in Schließrichtung bewegt. Dadurch wird die untere Seilscheibe 11 weitergedreht, wogegen die obere Seilscheibe 10 gegebenenfalls in ihre vorherige Schließlage gebracht wird. Durch mehrmaliges Hin- und Herdrehen des Drehgriffes 28 wird also nur noch die untere Seilscheibe 11 weitergedreht, somit das Spannelement 8 weiter gespannt und die Schließwirkung des Hochschaftes 16 bis zur gewünschten Schließstellung erhöht.

Wenn diese Schließstellung beibehalten werden soll, muß nach dem Loslassen des Drehgriffs 28 auch die obere Seilscheibe 10 ihre Drehlage beibehalten. Dies erfolgt beim Ausführungsbeispiel durch eine genügend große Reibungskraft, die über den Drehgriff 28 mit der Gehäusewandung 23 erhalten werden kann. Es ist jedoch auch möglich, die obere Seilscheibe 10 ähnlich der unteren Seilscheibe 11 zu verrasten und die Entrastung durch ebenfalls eine axiale Verschiebung, beispielsweise durch Druck auf den Drehgriff 28 oder durch ein in oder unter diesem vorgesehenes Stellglied, zu ermöglichen. Auch kann eine Klemmeinrichtung geeigneter Art vorgesehen werden. Ebenso könnte auch die untere Seilscheibe 11 anstelle einer Verrastung über den zweiten Zahnkranz 37 und die Rastzinken 38 mit einer gleich wirkenden Klemmeinrichtung versehen sein.

Um beide Spanneinrichtungen 10, 11 gleichzeitig in die Offenstellung zu bringen, kann ein Stell- bzw. Entrastglied 25a vorgesehen sein, mit dem die Rast- und/oder Klemmwirkung der beiden Spanneinrichtungen 10, 11 gleichzeitig aufgehoben werden kann. Vorzugsweise ist hierfür ein einziges, beiden Spanneinrichtungen 10, 11 gemeinsames Stell- bzw. Entrastglied 25a vorgesehen.

Schließlich kann die obere Seilscheibe 10 über ein Übersetzungs- oder Untersetzungsgetriebe angetrieben werden. Dieses wäre gegebenenfalls anstelle des Drehgriffs 28 anzubringen und seinerseits mit einem Drehgriff zu versehen. Der Antrieb kann in diesem Falle über drei um jeweils 120° versetzt angeordnete Achsen 49, 50, 51 (Fig. 13), beispielsweise über ein Planetengetriebe erfolgen, wie es aus der EP-OS 0 255 869, Figur 12 oder über andere, an sich bekannte Zentralverschlüsse bekannt ist, erfolgen.

Es sei nochmals darauf hingewiesen, daß der mit dem neuen Zentralverschluß versehene Schuh nicht unbedingt einen knöchelhohen oder noch höheren Schaft besitzen muß. Es sind auch Fälle denkbar, bei denen auch Halbschuhe oder dgl. mit dem beschriebenen Zentralverschluß und dem Doppelzug versehen werden können, um bessere Schließwirkungen in unterschiedlichen Schließbereichen zu gewährleisten.

Durch die Verwendung von zwei voneinander unabhängig, aber auch gemeinsam verstellbaren Spanneinrichtungen 10, 11 wird ermöglicht, einen bestimmten Schuhbereich zu spannen oder nachzuspannen, während der andere Schuhbereich bereits unter der notwendigen Schließspannung steht.

## Patentansprüche

1. Schuh, insbesondere Sport-, Freizeit- oder Rehabilitationsschuh, mit einem Zentralverschluß (1) mit zwei koaxial zueinander und übereinander angeordneten Spanneinrichtungen (10, 11), sowie mit Klemm- und/oder Rastmitteln, über die die Einstellage der beiden Spanneinrichtungen (10, 11) unabhängig voneinander fixierbar und wieder lösbar bzw. eine Klemmwirkung überwindbar ist, wobei die Spanneinrichtungen (10, 11) wahlweise unabhängig voneinander oder gemeinsam verstellbar und/oder entrastbar sind und jede Spanneinrichtung (10, 11) mit einem je nach Betätigungsrichtung der Spanneinrichtungen (10, 11) verkürzbaren oder verlängerbaren seilartigen Spannelement (9, 8) gekoppelt ist, das jeweils über am Schuhschaft (4, 16) und gegebenenfalls auch an einer Ristabdeckung (5) vorgesehene Umlenkelemente (19) entweder zum Zentralverschluß (1) zurückgeführt ist oder/und daß Wenigstens ein Spannelement (8 bzw. 9), insbesondere mit den Enden, am Schaft (4, 16) oder an der Ristabdeckung (5) befestigt ist, dadurch gekennzeichnet, daß die Spanneinrichtungen (10, 11) an ihren aneinandergrenzenden Seiten oder Flächen jeweils einen zueinander hin gerichteten gleichartigen, jedoch zueinander gegenläufigen Zahnkranz (30, 31) mit Zähnen mit einerseits steilen Zahnflanken (32 bzw. 33) und andererseits flachen Zahnflanken (34 bzw. 35) aufweisen,
daß wenigstens eine der beiden Spanneinrichtungen (11) axial verschiebbar angeordnet ist und mittels einer Feder oder mehrerer Federn (26) gegen die andere Spanneinrichtung (10) drückbar ist und der Axialhub (40) derart bemessen ist, daß die beiden Zahnkränze (30, 31) außer Eingriff miteinander zu bringen sind, so daß beim Bewegen der einen Spanneinrichtung (10) in Schließrichtung die beiden Spanneinrichtungen (10, 11) über die Zahnkränze (30, 31) starr kuppelbar sind und die andere Spanneinrichtung (11) mitbewegbar ist und beim Bewegen der ersten Spanneinrichtung (10) in Öffnungsrichtung die zweite Spanneinrichtung (11) in ihrer Stellung fixiert bleibt und so die aufeinanderliegenden flachen Zahnflanken (34, 35) aufeinandergleiten, wodurch die beiden Spanneinrichtungen (10, 11) so weit voneinander trennbar sind, daß die Zahnkränze (30, 31) außer Eingriff miteinander kommen und die Zahnspitzen (47, 48) des einen Zahnkranzes (30 bzw. 31) diejenigen des anderen Zahnkranzes (31 bzw. 30) überspringen können.

2. Schuh nach Anspruch 1, dadurch gekennzeichnet, daß die beiden Spanneinrichtungen (10, 11) als Seilscheiben ausgebildet sind.

3. Schuh nach Anspruch 1, dadurch gekennzeichnet, daß die erste Spanneinrichtung (10) bei Betätigung in Schließrichtung mit der zweiten Spanneinrichtung (11) kraftschlüssig gekuppelt ist, wobei die zweite Spanneinrichtung (11) in Schließrichtung bewegbar, entgegen der Schließrichtung jedoch klemmend oder rastend fixierbar ist, und daß die erste Spanneinrichtung (10) entgegen oder unter zumindest teilweiser Aufhebung ihr zugeordneter Klemm- und/oder Rastmittel (28) auch wieder in Öffnungsrichtung bewegbar und dabei der Kraftschluß zwischen den beiden Spanneinrichtungen (10, 11) lösbar und die erste Spanneinrichtung (10) gegenüber der zweiten Spanneinrichtung (11) rückstellbar ist und bei anschließender Bewegung in Schließrichtung wieder mit der zweiten Spanneinrichtung (11) kraftschlüssig kuppelbar ist, so daß wieder beide Spanneinrichtungen (10, 11) gemeinsam in Schließrichtung bewegbar und in der neuen Einstellage klemmend bzw. rastend fixierbar sind.

4. Schuh nach einem der Ansprüche 1 bis 3, dadurch gekennzeichnet, daß die Klemm- und/oder Rastwirkung der beiden Spanneinrichtungen (10, 11) sowohl unabhängig voneinander als auch, insbesondere zwecks Schnellöffnung des Zentralverschlusses (1), gemeinsam bzw. gleichzeitig lösbar bzw. überwindbar ist, so daß zumindet die erste, die zweite Spanneinrichtung (11) antreibende oder beide Spanneinrichtungen (10, 11) gleichzeitig in Öffnungsrichtung betätigbar ist bzw. sind.

5. Schuh nach einem der Ansprüche 1 bis 4, dadurch gekennzeichnet, daß zumindest die von der einen Spanneinrichtung (10) in Schließrichtung mitbewegbare andere Spanneinrichtung (11) einen zweiten, insbesondere radial abstehenden Zahnkranz (37), mit einer der Verzahnung ihres ersten Zahnkranzes (31) gleichgerichteten und gleichwirkenden Verzahnung aufweist, in die an einer Gehäusewandung (23) fest angeordnete, federnd auslenkbare Rastzinken (38) eingreifen.

6. Schuh nach Anspruch 5, dadurch gekennzeichnet, daß die mit einem zweiten Zahnkranz (37) versehen Spanneinrichtung (11) axial derart verschiebbar ist, daß die zugeordneten Rastzinken (38) nicht mehr in die Verzahnung eingreifen können.

7. Schuh nach einem der Ansprüche 2 bis 6, dadurch gekennzeichnet, daß an der Umfangsfläche (41) der Spanneinrichtungen (10, 11) je eine Seilführungsnut (42 bzw. 43) vorgesehen ist.

8. Schuh nach Anspruch 7, dadurch gekennzeichnet, daß die als Scheiben ausgebildeten Spanneinrichtungen (10, 11) eine oder zwei zum Mittelpunkt (44) seitlich versetzte und in die Seilführungsnut (42 bzw. 43) mündende Bohrung(en) (45) aufweist bzw. aufweisen, in die ein Spannelement (8 bzw. 9) einführbar und darin, insbesondere durch Verformung der Bohrungswand (46), einklemmbar ist.

9. Schuh nach einem der Ansprüche 6 bis 8, dadurch gekennzeichnet, daß die Rastzinken (38) aus einer aus federnd elastischem Material bestehenden Gehäusewandung (23) des Zentralverschlusses (1) freigeschnitten sind.

10. Schuh nach einem der Ansprüche 1 bis 9, dadurch gekennzeichnet, daß von der treibenden, mit dem den Schuh (2) über dem Rist (5) schließenden Spannelement (9) fest verbundene Spanneinrichtung (10) die andere Spanneinrichtung (11) mitbewegbar ist und diese Spanneinrichtung (11) mit einem den Schuhschaft (4, 16) im Bereich des Knöchels und/oder oberhalb des Knöchels schließenden Spannelement (8) fest verbunden ist, welches einen gegenüber dem anderen, über dem Rist (5) schließenden Spannelement (9) größeren Schließweg besitzt.

11. Schuh nach einem der Ansprüche 1 bis 10, dadurch gekennzeichnet, daß die treibende Spanneinrichtung (10) mit einem Getriebe gekuppelt oder kuppelbar und über dieses Getriebe antreibbar ist.

12. Schuh nach einem der Ansprüche 1 bis 11, dadurch gekennzeichnet, daß die beiden Spanneinrichtungen (10, 11) über ein einziges Stellglied (25a) gleichzeitig aus dem Schließzustand lösbar und/oder entrastbar sind.

13. Schuh nach einem der Ansprüche 1 bis 12, dadurch gekennzeichnet, daß der Zentralverschluß (1) an einem oberhalb des Fußgelenkes vorhandenen Schuhteil vorgesehen ist.

14. Schuh nach Anspruch 13, dadurch gekennzeichnet, daß das den Schuh (2) über dem Rist schließende Spannelement (9) vom Zentralverschluß (1) aus zunächst in beim Spannen sich nicht oder kaum verkürzenden Führungen (22) verläuft.

15. Schuh nach Anspruch 14, dadurch gekennzeichnet, daß die Führungen (22) im Gelenkbereich (3) vorgesehen sind.

## Claims

1. Footwear, especially footwear for sport, leisure or rehabilitation,
having a central closure (1) with two tension devices (10, 11) arranged coaxially one above the other, as well as having clamp and/or catch means by which the set positions of the two tension devices (10, 11) may independently of one another be fixed and loosened again or a clamping action overcome, the tension devices (10, 11) being adjustable and/or made non-catching at option independently of one another or together, and each tension device (10, 11) being coupled to a cordlike tension element (9, 8) which may be shortened or lengthened depending upon the direction of actuation of the tension devices (10, 11) and respectively is either led over deflector elements (19) provided on the upper of the footwear and if necessary also on an instep covering (5), back to the central closure (1) and/or at least one tension element (8 or 9) is fastened especially at the ends, to the upper (4, 16) or the instep covering (5), characterized in that
the tension devices (10, 11) exhibit at their adjoining sides or faces respective toothed rings (30, 31) directed towards one another, which are alike but opposed to one another and have teeth with steep flanks (32 or 33) at one side and shallow tooth flanks (34 or 35) at the other, that at least one of the two tension devices (11) is arranged to be axially shiftable and by means of one spring or a number of springs may be pressed against the other tension device (10) and the axial stroke (40) is measured by the two toothed rings (30, 31) having to be brought out of engagement with one another so that upon moving the one tension device (10) in the closing direction the two tension devices (10, 11) may be coupled rigidly together by the toothed rings (30, 31) and the other tension device (11) may be moved at the same time, and upon moving the first tension device (10) in the opening direction the second tension device (11) remains fixed in its position and thus the shallow tooth flanks (34, 35) resting against one another slide over one another, whereby the two tension devices (10, 11) may be brought so far apart that the toothed rinds (30, 31) come out of engagement with one another and the tips (47, 48) of the teeth of the one toothed ring (30 or 31) can jump over those of the other toothed ring (31 or 30 respectively).

2. Footwear as in Claim 1, characterized in that
the two tension devices (10, 11) are made as pulleys.

3. Footwear as in Claim 1, characterized in that
upon actuation of the first tension device (10) in the closing direction it is coupled frictionally with the second tension device (11) so that the second tension device (11) is movable in the closing direction but against the closing direction may be fixed by clamping or catching, and that the first tension device (10) is also movable back in the opening direction against or with at least partial neutralization of its associated clamp and/or catch means (28) and in doing so the frictional locking between the two tension devices (10, 11) may be loosened and the first tension device (10) moved back with respect to the second tension device (11) and upon subsequent movement in the closing direction may be coupled again frictionally with the second tension device (11) so that both tension devices (10, 11) may again be moved together in the closing direction and fixed in the new set position by clamping or catching.

4. Footwear as in one of the Claims 1 to 3, characterized in that
the clamping or catching action of the two tension devices (10, 11) may he loosened or overcome both independently of one another and - especially for the purpose of rapid opening of the central closure - together or simultaneously, so that at least the first tension device driving the second tension device (11) or both tension devices (10, 11) simultaneously may be actuated in the opening direction.

5. Footwear as in one of the Claims 1 to 4, characterized in that
at least that other tension device (11) which is movable by the one tension device (10) along with it in the closing direction, exhibits a second toothed ring (37), especially one standing out radially and having a set of teeth which are directed and act like the teeth of its first toothed ring (31) and into which engage springily deflectable pawls arranged fixed to one wall (23) of the housing.

6. Footwear as in Claim 5, characterized in that
the tension device (11) provided with a second toothed ring (37) may be shifted axially in such a way that the associated pawls (38) can no longer engage in the set of teeth.

7. Footwear as in one of the Claims 2 to 6, characterized in that
on the circumferential face (41) of each of the tension devices (10, ces (10, 11) a groove (42 resp. 43) is provided for guiding a cord.

8. Footwear as in Claim 7, characterized in that
each tension device (10, 11) formed as a disc exhibits one or two drilled holes (45) offset from the centre (44) to the side, which open into the cord guidance groove (42 or 43) and into which a tension element (8 or 9) may be introduced and clamped, especially by deformation of the wall (46) of the drilled hole.

9. Footwear as in one of the Claims 6 to 8, characterized in that
the pawls (38) are cut free of a wall (23) of the housing of the central closure (1), which consists of springily elastic material.

10. Footwear as in one of the Claims 1 to 9, characterized in that
by the driving tension device (10) firmly connected to the tension element (9) which closes the footwear across the instep (5), the other tension device (11) may be moved at the same time and the latter tension device (11) is firmly connected to a tension element (8) which closes the upper (4, 16) of the footwear in the region of the ankle and/or above the ankle and has a longer closing travel compared with the other tension element (9) which closes the upper across the instep (5).

11. Footwear as in one of the Claims 1 to 10, characterized in that
the driving tension device (10) is coupled or may be coupled with a gear and driven via this gear.

12. Footwear as in one of the Claims 1 to 11, characterized in that
both the tension devices (10, 11) may be released and/or disengaged from the closed state simultaneously by a single actuator (25a).

13. Footwear as in one of the Claims 1 to 12, characterized in that
the central closure (1) is provided on a part of the footwear lying above the ankle.

14. Footwear as in Claim 13, characterized in that
the tension element (9) which closes the footwear (2) over the instep runs from the central closure (1) in guides (22) which under tension do not or scarcely shorten.

15. Footwear as in Claim 14, characterized in that
the guides (22) are provided in the region (3) of the joint.

## Revendications

1. Chaussure notamment chaussure de sport, de loisir ou de rééducation comprenant une fermeture centrale (1) à deux dispositifs de serrage (10, 11) coaxialement superposés ainsi que des moyens de pincement et/ou d'encliquetage permettant de bloquer indépendamment la position de réglage de chacun des deux dispositifs de serrage (10, 11) ou de desserrer de nouveau ou de vaincre un pincement, les deux dispositifs de serrage (10, 11) étant réglables au choix, indépendamment ou en commun et/ou pouvant se déverrouiller dans les mêmes conditions et chaque dispositif de serrage (10, 11) est couplé à un élément de serrage (9, 8) en forme de câble qui peut être raccourci ou rallongé par les dispositifs de serrage (10, 11) selon le sens dans lequel ils sont manoeuvrés, cet élément passant chaque fois par-dessus des éléments de renvoi (19) prévus sur la tige de la chaussure (4, 16) et le cas échéant également sur un recouvrement de cou de pied (5), pour revenir soit vers la fermeture centrale (1) et/ou au moins un élément de serrage (8, 9) est fixé notamment avec les extrémités à la tige (4, 16) ou au recouvrement de cou de pied (5), caractérisée en ce que les dispositifs de serrage (10, 11) comportent sur leurs côtés ou surfaces adjacentes chaque fois une couronne dentée (30, 31) de même type, tournée l'une vers l'autre mais en sens opposé, les dents ayant d'un côté des flancs droits (32, 33) et de l'autre côté des flancs inclinés (34, 35), au moins l'un des deux dispositifs de serrage (11) étant coulissant axialement et pouvant être poussé par un ressort ou plusieurs ressorts (26) contre l'autre dispositif de serrage (10) et la course axiale (40) est dimensionnée pour que les deux couronnes dentées (30, 31) puissent être mises hors prise, de façon qu'en commandant l'un des dispositifs de serrage (10) dans le sens de la fermeture, les deux dispositifs de serrage (10, 11) sont couplés rigidement par les couronnes dentées (30, 31) et que l'autre dispositif de serrage (11) est entraîné alors que si le premier dispositif de serrage (10) est commandé dans le sens d'ouverture, le second dispositif de serrage (11) reste fixé dans sa position, si bien que les surfaces en contact des flancs de dent (34, 35) glissent les unes sur les autres, et les deux dispositifs de serrage (10, 11) peuvent être séparés l'un de l'autre suffisamment pour mettre hors de prise les couronnes dentées (30, 31) et que les pointes de dent (47, 48) d'une couronne dentée (30, 31) puissent passer par-dessus celles de l'autre couronne dentée (31, 30).

2. Chaussure selon la revendication 1, caractérisée en ce que les deux dispositifs de serrage (10, 11) sont des poulies à câble.

3. Chaussure selon la revendication 1, caractérisée en ce que lorsque le premier dispositif de serrage (10) est actionné dans le sens de la fermeture, il est couplé par une liaison par la force avec le second dispositif de serrage (11), lui-même entraîné dans le sens de la fermeture, alors qu'il est serré ou bloqué dans le sens opposé au sens de fermeture, et le premier dispositif de serrage (10) est déplacé contre ou du moins en supprimant partiellement le moyen de pincement et/ou d'encliquetage (28) associé, pour venir de nouveau dans le sens de l'ouverture, et ouvrir la liaison par la force entre les deux dispositifs de serrage (10, 11) et le premier dispositif de serrage (10) peut être rappelé par rapport au second dispositif de serrage (11), puis au cours du mouvement suivant, dans le sens de la fermeture, il est de nouveau couplé par une liaison de force avec le second dispositif de serrage (11) pour que les deux dispositifs de serrage (10, 11) soient de nouveau entraînés en commun dans le sens de la fermeture et soient bloqués dans la nouvelle position de réglage pour le serrage ou l'encliquetage.

4. Chaussure selon l'une des revendications 1 à 3, caractérisée en ce que l'effet de pincement et/ou d'encliquetage des deux dispositifs de serrage (10, 11) est indépendant notamment pour l'ouverture rapide de la fermeture centrale (1), ou peut être fait en commun ou être ouvert simultanément de façon qu'au moins le premier dispositif de serrage qui entraîne le second dispositif de serrage (11) ou que les deux dispositifs de serrage (10, 11) soient actionnés simultanément dans le sens de l'ouverture.

5. Chaussure selon l'une des revendications 1 à 4, caractérisée en ce qu'au moins le dispositif de serrage (11), entraîné par le dispositif de serrage (10) dans le sens de la fermeture, comporte une seconde couronne dentée (37) notamment radialement en saillie, avec une denture de même effet et orientée de la même manière que celle de sa première couronne dentée (31), et dans laquelle viennent prendre les dents d'encliquetage (38) mobiles élastiquement, prévues solidairement sur la paroi de boîtier (23).

6. Chaussure selon la revendication 5, caractérisée en ce que le dispositif de serrage (11), muni de la seconde couronne dentée (37), peut être coulissé axialement pour que ses dents d'encliquetage (38) ne puissent plus venir en prise dans la denture.

7. Chaussure selon l'une des revendications 2 à 6, caractérisée en ce que la surface périphérique (41) des dispositifs de serrage (10, 11) comporte chacune une rainure de guidage de câble (42, 43).

8. Chaussure selon la revendication 7, caractérisée en ce que les dispositifs de serrage (10, 11) en forme de poulies comportent un ou deux perçages (45) décalés latéralement par rapport au centre (44) et débouchant dans les rainures de guidage de câble (42, 43), perçages dans lesquels on introduit un élément de serrage (8, 9) et on le pince à cet endroit notamment par déformation de la paroi (46) du perçage.

9. Chaussure selon l'une des revendications 6 à 8, caractérisée en ce que les dents d'encliquetage (38) sont dégagées de la paroi de boîtier (23) de la fermeture centrale (1), cette paroi étant en une matière élastique à ressort.

10. Chaussure selon l'une des revendications 1 à 9, caractérisée en ce que le dispositif de serrage (10), moteur, relié solidairement à l'élément de serrage (9) qui ferme la chaussure (2) par-dessus le cou de pied (5), entraîne l'autre dispositif de serrage (11) et cette dernière est reliée solidairement à un élément de serrage (8) fermant la tige de chaussure (4, 16) au niveau de la cheville et/ou au-dessus de la cheville, cet élément de serrage ayant une course de fermeture plus grande que le premier élément de serrage par-dessus l'élément de serrage (9) fermant le cou de pied (5).

11. Chaussure selon l'une des revendications 1 à 10, caractérisée en ce que le dispositif de serrage (10), moteur, est couplé ou peut être couplé à une transmission et être entraîné par celle-ci.

12. Chaussure selon l'une des revendications 1 à 11, caractérisée en ce que les deux dispositifs de serrage (10, 11) peuvent s'ouvrir et/ou se déverrouiller de leur position de fermeture, simultanément, par un seul organe de réglage (25a).

13. Chaussure selon l'une des revendications 1 à 12, caractérisée en ce que la fermeture centrale (1) est prévue sur la partie de la chaussure au-dessus de l'articulation du pied.

14. Chaussure selon la revendication 13, caractérisée en ce que l'élément de serrage (9), qui ferme la chaussure (2) par-dessus le cou de pied avec la fermeture centrale (1), passe tout d'abord dans des moyens de guidage (22) qui ne se raccourcissent pas ou à peine au moment du serrage.

15. Chaussure selon la revendication 14, caractérisée en ce que les moyens de guidage (22) sont prévus au niveau de l'articulation (3).
